# EUROPÄISCHE PATENTSCHRIFT

(11) **EP 3 287 174 B1**
(45) Veröffentlichungstag und Bekanntmachung des Hinweises auf die Patenterteilung: **20.10.2021**
(21) Anmeldenummer: 16185238.9
(22) Anmeldetag: 23.08.2016
(51) Int. Cl.: A63B 22/06

(54) **ERGOMETER**
ERGOMETER
ERGOMETRE

(43) Veröffentlichungstag der Anmeldung: 28.02.2018
(73) Patentinhaber: Miglar, Robert, 8020 Graz (AT)
(72) Erfinder: Miglar, Robert, 8020 Graz (AT)
(74) Vertreter: Rothkopf, Ferdinand

(56) Entgegenhaltungen:
- DE-A1-102013 213 562
- GB-A- 2 511 321
- US-A- 4 974 840
- US-A1- 2014 364 284
- US-B1- 6 270 446
- None

## Beschreibung

Die Erfindung betrifft ein Trainingsgerät bzw. einen Ergometer, der auf einer Aufstellfläche abzustellen ist, wodurch eine Horizontalebene definiert ist, und der eine Rückenfläche aufweist, an der ein Benutzer während des Antreibens des Ergometers seinen Rücken abstützen kann, wodurch eine Rückenebene definiert ist. Der Ergometer weist weiter eine Antriebseinrichtung auf, an der der Benutzer während des Antreibens zumindest einen Fuß abstützen kann, wodurch mit einem dabei ausgetrecktes Bein des Benutzers eine Beinebene definiert ist. Ferner erstrecken sich ein erster Winkel zwischen der Horizontalebene und der Rückenebene und ein zweiter Winkel zwischen der Horizontalebene und der Beinebene.

Ein Ergometer dient seinem Benutzer dazu, Muskeln bzw. Muskelgruppen zu trainieren. Solch ein Ergometer ist in der Regel stationär auf Aufstellfläche aufgestellt. Die Aufstellfläche befindet sich normalerweise in einem Gebäude, damit der Benutzer vor Umwelteinflüssen geschützt ist. Entsprechend erstreckt sich die Aufstellfläche horizontal, ist eben und definiert so eine Horizontalebene. Der Benutzer setzt sich dann auch einen Sitz des Ergometers und führt in dieser Position seine Trainingsbewegung aus. Der Sitz ist in allgemein bekannter Weise ein Fahrradsitz ohne Rückenlehne oder eine Art Stuhl mit Sitzfläche und Rückenlehne. An der Rücklehne kann sich der Benutzer mit seinem Rücken anlehnen und abstützen. Die Rückenlehne bzw. der Rücken des Benutzers definiert dabei eine Rückenebene. Zwischen der Rückenebene und der Horizontalebene ergibt sich so ein erster Winkel. Dieser erste Winkel ist bei einem Stuhl als Sitz zwischen 80° und 90°, wobei die Position des Benutzers leicht nach hinten geneigt ist.

Die Bewegung, die der Benutzer in dieser Position ausführt, ist in der Regel eine Beinbewegung, mittels der er eine Antriebseinrichtung antreibt. An der Antriebseinrichtung ist zumindest ein Fuß des Benutzers abgestützt und das zugehörige Bein beugt und streckt sich dann. Ein dabei ausgestrecktes Bein definiert so eine Beinebene. Zwischen der Beinebene und der Horizontalebene ergibt sich ein zweiter Winkel, der in der Regel zwischen 0° und -90° zur Horizontalebene ist.

Ergometer dieser Art findet man in Fitnessclubs als "Trim-Dich-Rad" sowie im medizinischen und therapeutischen Bereich. Im medizinischen Bereich wird mittels eines Ergometers die Leistungsfähigkeit des Benutzers ermittelt.

Das Dokument DE 10 2013 213562 A1 beschreibt eine Bewegungs- und Therapiervorrichtung und ein Therapieverfahren zur kurativen Behandlung und Prävention schmerzhafter Zustände im Bewegungsapparat einer Person.

Das Dokument US 4 974 840 A beschreibt einen drehbaren Fußpedalmechanismus, der schwenkbar an einem allgemein üblichen Liegestuhl angebracht ist, zur Einstellung zwischen einer aufrechten Position und einer geneigten Aufbewahrungsposition.

Das Dokument US 2014/364284 A1 beschreibt ein Gerät für körperliche Übungen, das einen Rahmen, einen Sitz, eine Halterung und ein Paar Fahrradhandpedale umfasst.

Das Dokument GB 2 511 321 A beschreibt ein tragbares Trainingsgerät mit einem ersten und einem zweiten Seitenabschnitt, die über ein Gelenk miteinander verbunden sind, und einem Schaft, der einen Pedalsatz trägt und mit dem Gelenk verbunden ist.

Das Dokument US 6 270 446 B1 beschreibt eine Trainingsvorrichtung, die in der Lage ist, Aerobic-Training und Konditionierung der Bauchmuskulatur zu ermöglichen.

### Zugrundeliegende Aufgabe

Der Erfindung liegt die Aufgabe zugrunde, einen Ergometer zu schaffen, der ein besseres Training von Muskelgruppen sowie bessere Messungen der Leistungsfähigkeit insbesondere im medizinischen und therapeutischen Bereich ermöglicht.

### Erfindungsgemäße Lösung

Diese Aufgabe ist erfindungsgemäß mit einem Ergometer gelöst, der auf einer Aufstellfläche abzustellen ist, wodurch eine Horizontalebene definiert ist, und der eine Rückenfläche aufweist, an der ein Benutzer während des Antreibens des Ergometers seinen Rücken abstützen kann, wodurch eine Rückenebene definiert ist. Der Ergometer weist eine Antriebseinrichtung auf, an der der Benutzer während des Antreibens zumindest einen Fuß abstützen kann, wodurch mit einem dabei ausgetrecktes Bein des Benutzers eine Beinebene definiert ist, wobei sich ein erster Winkel zwischen der Horizontalebene und der Rückenebene erstreckt und wobei sich ein zweiter Winkel zwischen der Horizontalebene und der Beinebene erstreckt. Erfindungsgemäß beträgt der erste Winkel zwischen 0° und 20° . Der Scheitelpunkt des ersten und des zweiten Winkels ist dabei das Hüftgelenk des Benutzers.

Bei einem erfindungsgemäßen Ergometer ist der erste Winkel zwischen 0° und 20°. Der Benutzer des erfindungsgemäßen Ergometers liegt bei einem ersten Winkel von 0° auf einer Rückenfläche, die sich parallel zur Aufstellfläche erstreckt.

Die derart flach zur Horizontalebene ausgerichtete Rückenfläche ergibt eine liegende Position des Benutzers, bei der das Herz und der Blutkreislauf des Benutzers entlastet sind. Im Blutkreislauf eines Benutzers herrscht ein systolischer (Pumpphase des Herzens) und diastolischer (Entspannungsphase des Herzens) Druck. Ist der Benutzer mit seinem Oberkörper in einer weitgehend senkrechten Position, so muss das Blut vom Herzen aus entgegen der Schwerkraft nach oben zum Kopf gefördert werden. Ist der Benutzer hingegen mit seinem Oberkörper in einer weitgehend horizontalen Position, ist das Blut vom Herz weg nur in einer horizontalen Ebene zu pumpen. Das Herz ist entsprechend entlastet.

Bei einem ersten Winkel von 20° ist der Rücken und somit die Rückenebene des Benutzers von der Horizontalebene weg leicht nach oben geneigt. Der Kopf des Benutzers ist dabei geringfügig über dem Oberkörper bzw. Rumpf des Benutzers angeordnet. Diese leicht schräg liegende Position des Benutzers entlastet ebenfalls das Herz des Benutzers. Zugleich ist aber der Kopf des Benutzers höher als das Herz angeordnet. So ist verhindert, dass sich Blut im Kopf staut. Besonders bei erhöhtem Blutdruck des Benutzers ist diese Position von Vorteil.

Gemäß der Erfindung Vorteilhaft beträgt ferner der erfindungsgemäße zweite Winkel zwischen 60° und 80°. Bei diesem Bereich des zweiten Winkels sind die Beine stärker erhöht angeordnet. Der zweite Winkel erstreckt sich wie erläutert zwischen der Horizontalebene und der Beinebene. Diese Beinebene erstreckt sich also relativ zur Aufstellfläche schräg nach oben. Die derartige Lagerung der Beine eines Benutzers bewirkt, dass die Beine höher gelagert sind, als der Oberkörper bzw. Rumpf des Benutzers. Einer der Vorteile ist hier, dass das Blut im Oberkörper besser zum Herzen fließt. Wie allgemein bekannt, fließt das Blut in Venen von den Beinen zum Herzen. Dabei sind in den Venen Venenklappen angeordnet. Indem die Beine erfindungsgemäß vollständig über der Horizontalebene und damit oberhalb des Herzens angeordnet sind, fliest das Blut aufgrund der Erdanziehung leichter zum Herzen zurück. Somit werden das Herz und die Venen mit ihren Venenklappen geschont. Diese Anordnung der Beine bewirkt ferner, dass das Blut in den Beinen besonders vorteilhaft zum Herzen des Benutzers zurückfließen kann. Die Venen der Beine werden dadurch besonders stark entlastet. Dieser zweite Winkel ermöglicht ein besonders venenschonendes Training mit dem Ergometer gemäß der Erfindung.

Die beiden Winkelbereiche des ersten Winkels und des zweiten Winkels ermöglichen es zusammen, dass bei einem Training mit dem erfindungsgemäßen Ergometer das Herz und die Venen der Beine des Benutzers geschont sind.

Vorteilhaft beträgt ferner der erste Winkel 5° bis 20°. So ist der Kopf über dem Herzen gelagert. Wie bereits erwähnt verhindert dieser erste Winkel, dass sich das Blut im Kopf staut.

In bevorzugter Weise beträgt ferner der erste Winkel 5° bis 10°. Dieser Winkelbereich hat den Vorteil, dass der Herzkreislauf entlastend ist. Zudem kann in dieser Lage das Blut besonders gut vom Kopf wieder in den Rumpf zurückfliesen.

Vorzugsweise ist erfindungsgemäß ein dritter Winkel ausgebildet, der sich zwischen der Rückenebene und der Beinebene erstreckt, wobei der dritte Winkel zwischen 100° und 120° beträgt. Dieser dritte Winkel gibt den Zusammenhang zwischen der Rückenebene und der Beinebene an. Derart ist der Winkel zwischen Rückenebene und Beinebene so gewählt, dass besonders vorteilhaft das Herz und die Beinvenen entlastet sind. Besonders groß ist diese Entlastung bei einem dritten Winkel von 100° bis 120°.

Erfindungsgemäß bevorzugt ist ferner die Antriebseinrichtung als eine Tretkurbel ausgebildet. Der Vorteil einer Tretkurbel liegt darin, dass die damit verbundene Tretbewegung von einem herkömmlichen Fahrrad allgemein bekannt ist. Zudem hat sich gezeigt, dass bei dieser Bewegung die Beinmuskulatur besonders vorteilhaft zu stärken ist. Insbesondere werden die Muskeln der Oberschenkel und die der Waden gestärkt, nämlich insbesondere musculus quadrizeps femoris, semitendinosus, biceps femoris und gastrocnemius.

Alternativ dazu ist ferner die Antriebseinrichtung als ein Stepper ausgebildet. Ein Stepper simuliert ein Aufsteigen an einer Treppe bzw. ein Treppensteigen. Wie auch beim Fahrradfahren, ist diese Tretbewegung einem Benutzer des erfindungsgemäßen Ergometers bekannt. Auch mittels des Steppers wird die Beinmuskulatur beansprucht. Zum Fahrradfahren verschieden ist dabei die Intensität, mit der die jeweiligen Muskeln beansprucht werden. Bei einem Stepper sind stärker die Muskeln des Unterschenkels beansprucht als bei einer Tretkurbel als Antriebseinrichtung.

Ferner ist erfindungsgemäß bevorzugt an dem Ergometer eine Bremseinrichtung vorgesehen, die sich auf der Höhe der Rückenebene befindet. Eine Bremseinrichtung wandelt die von dem Benutzer mittels der Antriebseinrichtung erzeugte Antriebsenergie in eine andere Energieform um. Diese Bremsenergie wird von der Bremseinrichtung abgeleitet. Als Bremseinrichtungen bei Ergometern werden in der Regel ein Bandbremssystem, ein Backenbremssystem oder eine Wirbelstrom-Bremse verwendet. Bremssysteme dieser Art benötigen in der Regel eine Schwungscheibe mit einem Gewicht von ca. 3 bis 30 kg. Dieses Gewicht der Bremseinrichtung befindet sich erfindungsgemäß vorteilhaft auf der Höhe der Rückenebene. Diese Positionierung des Gewichts der Bremseinrichtung bei dem erfindungsgemäßen Ergometer bewirkt, dass der Ergometer einen tiefen Schwerpunkt aufweist. Der tiefe Schwerpunkt wirkt sich positiv auf die Standfestigkeit des Ergometers aus. Insbesondere das Kippverhalten des Ergometers ist so verbessert.

### Kurzbeschreibung der Zeichnungen

Nachfolgend werden Ausführungsbeispiele der erfindungsgemäßen Lösung anhand der beigefügten schematischen Zeichnungen näher erläutert. Es zeigt:
Fig. 1 ein erstes Ausführungsbeispiel eines erfindungsgemäßen Ergometers und
Fig. 2 ein zweites Ausführungsbeispiel eines erfindungsgemäßen Ergometers.

### Detaillierte Beschreibung der Ausführungsbeispiele

Fig. 1 und Fig. 2 zeigen einen Ergometer 10, auf dem sich ein Benutzer 12 befindet und der auf einer Aufstellfläche 14 aufgestellt ist. Die Aufstellfläche 14 definiert dabei eine Horizontalebene 16.

Der Ergometer 10 umfasst einen Rahmen 18, an dem eine Abstützeinrichtung 20, eine Antriebseinrichtung 22 und eine Bremseinrichtung 24 angeordnet sind. Mit dem Rahmen 18, der als ein Rohrgerüst ausgebildet ist, sind die Abstützeinrichtung 20 und die Antriebseinrichtung 22 verstellbar verbunden. Mit dem Rahmen 18 ortsfest verbunden ist die Bremseinrichtung 24. Der Rahmen 18 und die Bremseinrichtung 24 stützen den Ergometer 10 zu Aufstellfläche 14 hin ab.

Der Benutzer 12 ist als eine Gliederpuppe dargestellt und umfasst einem Kopf 26, einen Oberkörper bzw. Rumpf 28 und zwei Beine 30. Der Kopf 26 ist mittels einer Art Halsgelenk 32 mit dem Rumpf 28 verbunden. Der Rumpf 28 umfasst einen Brustkorb 34, einen Bauch 36 und ein Becken 38. Die Rückseite des Rumpfes 28 bildet ein Rücken 40 des Benutzers 12. An den Rumpf 28 sind die Beine 30 mittels eines Hüftgelenks 42 angekoppelt. Die Beine 30 sind vom Hüftgelenk 42 ausgehend in einen Oberschenkel 44, ein Kniegelenk 46, einen Unterschenkel 48, ein Fußgelenk 50 und einen Fuß 52 untergliedert.

Die Abstützeinrichtung 20 umfasst eine Bank 54 mit einer Rückenfläche 56 und einer verstellbaren Kopfstütze 58. Die Rückenfläche 56 definiert dabei eine Rückenebene 60. Auf der Rückenfläche 56 liegt der Rücken 40 des Benutzers 12 auf.

Der Kopf 26 des Benutzers 12 wird mittels der Kopfstütze 58 gehalten. Diese Kopfstütze 58 ist so angeordnet, dass der Kopf 26 etwas erhöht liegt. Der Rumpf 28, das Halsgelenk 32 und der Kopf 26 sind parallel zu der Rückenebene 60 ausgerichtet.

Zwischen der Rückenebene 60 und der Horizontalebene 16 erstreckt sich ein erster Winkel 62. Der erste Winkel 62 beträgt 5 ° (fünf Grad). Dieser erste Winkel 62 gibt an, wie stark die Rückenfläche 56 der Bank 54 von der Horizontalebene 16 nach oben weg geneigt ist.

Die Rückenfläche 56 der Bank 54 ist also am Kopf 26 des Benutzers 12 erhöht. Der Benutzer 12 kann mittels der Abstützeinrichtung 20 einstellen, in welchem ersten Winkel 62 er auf der Abstützeinrichtung 20 liegen möchte.

Hier nicht dargestellt ist ein Ausführungsbeispiel mit einer Rückenfläche 56, die sich über die gesamte Länge des Rumpfes 28 und des Kopfes 26 erstreckt. An der derartigen Rückenfläche 56 ist dann, alternativ zu der Kopfstütze 58, ein Abstützfläche für den Kopf 26 ausgebildet.

Die Antriebseinrichtung 22 ist gemäß Fig. 1 als eine Tretkurbel 64 ausgeführt. Die Tretkurbel 64 umfasst ein rundes Kettenblatt 66, um das eine Antriebskette 68 herumgeführt ist. An dem Kettenblatt 66 sind gegenüberliegend zwei Kurbelarme 70 drehmomentenübertragend und ortsfest angekoppelt. Diese Kurbelarme 70 weisen jeweils ein drehbar gelagertes Pedal 72 auf, an dem sich der Benutzer 12 während des Antreibens der Tretkurbel 64 mit seinem Fuß 52 abstützen kann. Der Benutzer 12 tritt so mit beiden Beinen 30 auf die Pedale 72 und erzeugt Antriebsenergie. Dabei erfolgt eine fortlaufende Bewegung vom ausgestreckten Bein 30 zum angewinkelten Bein 30 und zurück. Ein ausgestrecktes Bein 30 ist ein Bein 30, bei dem das Kniegelenk 46 nicht abgebogen ist und der Oberschenkel 44 und der Unterschenkel 48 weitgehend in einer Ebene liegen.

Gemäß Fig. 2 ist die Antriebseinrichtung 22 als ein Stepper 74 ausgeführt, der von dem Benutzer 12 angetrieben wird. Der Stepper 74 umfasst zwei Trittflächen 76. An den Trittflächen 76 sind die Füße 52 des Benutzers 12 abgestützt. Der Benutzer 12 tritt dabei jeweils mit einem Fuß 52 gegen eine Trittfläche 76 und schiebt diese von sich weg. Zugleich wird von dem Stepper 74 die andere Trittfläche 76 zu dem Benutzer 12 hin bewegt. Es kommt so ebenfalls zu einem fortlaufenden Wechsel von einem angewinkeltem zu einem ausgestreckten Bein 30.

Zwischen der derart definierten Beinebene 78 und der Horizontalebene 16 erstreckt sich ein zweiter Winkel 80. Der zweite Winkel 80 beträgt gemäß Fig. 1 und 2 70 ° (siebzig Grad). Dieser zweite Winkel 80 ist durch ein Verstellen der Antriebseinrichtung 22 an dem Rahmen 18 des Ergometers 10 veränderbar. Der zweite Winkel 80 gibt an, um wieviel Grad die Beine 30 in ausgestrecktem Zustand von der Horizontalebene 16 weg nach oben weisen.

Zwischen der Beinebene 78 und der Rückenebene 60 erstreckt sich ein dritter Winkel 82. Dieser dritte Winkel 82 ergibt sich zwischen dem ersten Winkel 62 und dem zweiten Winkel 80. 180 ° (einhundertachtzig Grad) minus 5 ° (fünf Grad) und minus 70 ° (siebzig Grad) ergeben einen dritten Winkel 82 mit 105 ° (einhundertfünf Grad). Dieser dritte Winkel 82 gibt an, wie stark der Benutzer 12 an seinem Hüftgelenk 42 abgeknickt ist. Der Benutzer 12 liegt dabei mit seinem Rumpf 28 auf der Abstützeinrichtung 20 und die Beine 30 sind nach oben hin ausgerichtet. Zwischen dem Rumpf 28 und dem jeweiligen Beine 30 befindet sich der dritte Winkel 82.

Gemäß Fig. 1 und 2 ist die Bremseinrichtung 24 mittels der Antriebskette 68 mit der Antriebseinrichtung 22 verbunden. Die Antriebskette 68 leitet eine von dem Benutzer 12 an der Antriebseinrichtung 22 eingebrachte Antriebsenergie an die Bremseinrichtung 24 weiter. Die Bremseinrichtung 24 setzt der Antriebsenergie des Benutzers 12 Bremsenergie entgegen.

Abschließend sei angemerkt, dass sämtlichen Merkmalen, die in den Anmeldungsunterlagen und insbesondere in den abhängigen Ansprüchen genannt sind, trotz des vorgenommenen, formalen Rückbezugs auf einen oder mehrere bestimmte Ansprüche, auch einzeln oder in beliebiger Kombination eigenständiger Schutz zukommen soll.

### Bezugszeichenliste

- 10: Ergometer
- 12: Benutzer
- 14: Aufstellfläche
- 16: Horizontalebene
- 18: Rahmen
- 20: Abstützeinrichtung
- 22: Antriebseinrichtung
- 24: Bremseinrichtung
- 26: Kopf
- 28: Rumpf
- 30: Bein
- 32: Halsgelenk
- 34: Brustkorb
- 36: Bauch
- 38: Becken
- 40: Rücken
- 42: Hüftgelenk
- 44: Oberschenkel
- 46: Kniegelenk
- 48: Unterschenkel
- 50: Fußgelenk
- 52: Fuß
- 54: Bank
- 56: Rückenfläche
- 58: Kopfstütze
- 60: Rückenebene
- 62: erster Winkel
- 64: Tretkurbel
- 66: Kettenblatt
- 68: Antriebskette
- 70: Kurbelarme
- 72: Pedal
- 74: Stepper
- 76: Trittfläche
- 78: Beinebene
- 80: zweiter Winkel
- 82: dritter Winkel

## Patentansprüche

1. Ergometer (10), der auf einer Aufstellfläche (14) abzustellen ist, wodurch eine Horizontalebene (16) definiert ist, der eine Rückenfläche (56) aufweist, an der ein Benutzer (12) während des Antreibens des Ergometers (10) seinen Rücken (40) abstützen kann, wodurch eine Rückenebene (60) definiert ist, und der eine Antriebseinrichtung (22) aufweist, an der der Benutzer (12) während des Antreibens zumindest einen Fuß (52) abstützen kann, wodurch mit einem dabei ausgetrecktes Bein (30) des Benutzers (12) eine Beinebene (78) definiert ist, wobei sich ein erster Winkel (62) zwischen der Horizontalebene (16) und der Rückenebene (60) erstreckt und wobei sich ein zweiter Winkel (80) zwischen der Horizontalebene (16) und der Beinebene (78) erstreckt, und wobei der Scheitelpunkt des ersten und des zweiten Winkels (62; 80) das Hüftgelenk (42) des Benutzers (12) ist,
**dadurch gekennzeichnet, dass** der erste Winkel (62) zwischen 0° und 20° und der zweite Winkel (80) zwischen 60° und 80° betragen.

2. Ergometer nach Anspruch 1,
**dadurch gekennzeichnet, dass** der erste Winkel (62) zwischen 5° und 20° beträgt.

3. Ergometer nach Anspruch 1 oder 2
**dadurch gekennzeichnet, dass** der erste Winkel (62) zwischen 5° und 10° beträgt.

4. Ergometer nach einem der Ansprüche 1 bis 3,
**dadurch gekennzeichnet, dass** sich ein dritter Winkel (82) zwischen der Rückenebene (60) und der Beinebene (78) erstreckt, wobei der dritte Winkel (82) zwischen 100° und 120° beträgt.

5. Ergometer nach einem der Ansprüche 1 bis 4,
**dadurch gekennzeichnet, dass** die Antriebseinrichtung (22) als eine Tretkurbel (64) ausgebildet ist.

6. Ergometer nach einem der Ansprüche 1 bis 4,
**dadurch gekennzeichnet, dass** die Antriebseinrichtung (22) als ein Stepper (74) ausgebildet sind.

7. Ergometer nach einem der Ansprüche 1 bis 6,
**dadurch gekennzeichnet, dass** eine Bremseinrichtung (24) vorgesehen ist, die sich auf der Höhe der Rückenebene (60) befindet.

## Claims

1. Ergometer (10) which is to be placed on an installation surface (14), whereby a horizontal plane (16) is defined, which ergometer has a backrest (56) against which a user (12) can support his back (40) while he is driving the ergometer (10), whereby a back plane (60) is defined, and which ergometer has a drive device (22) against which the user (12) can support at least one foot (52) while he is driving the ergometer, whereby a leg plane (78) is defined by a leg (30) of the user (12) that is thereby outstretched, wherein a first angle (62) extends between the horizontal plane (16) and the back plane (60) and wherein a second angle (80) extends between the horizontal plane (16) and the leg plane (78), and wherein the vertex of the first and of the second angle (62; 80) is the hip joint (42) of the user (12),
**characterised in that** the first angle (62) is between 0° and 20° and the second angle (80) is between 60° and 80°.

2. Ergometer according to claim 1,
**characterised in that** the first angle (62) is between 5° and 20°.

3. Ergometer according to claim 1 or 2,
**characterised in that** the first angle (62) is between 5° and 10°.

4. Ergometer according to any one of claims 1 to 3,
**characterised in that** a third angle (82) extends between the back plane (60) and the leg plane (78), wherein the third angle (82) is between 100° and 120°.

5. Ergometer according to any one of claims 1 to 4,
**characterised in that** the drive device (22) is in the form of a pedal crank (64).

6. Ergometer according to any one of claims 1 to 4,
**characterised in that** the drive device (22) is in the form of a stepper (74).

7. Ergometer according to any one of claims 1 to 6,
**characterised in that** there is provided a braking device (24) which is at the level of the back plane (60).

## Revendications

1. Ergomètre (10) rangé sur une surface support (14), définissant ainsi un plan horizontal (16) qui comporte une surface dorsale (56) contre laquelle un utilisateur (12) peut appuyer son dos (40) pendant le fonctionnement de l'ergomètre (10), définissant ainsi un plan dorsal (60) et comportant un dispositif d'entraînement (22) contre lequel l'utilisateur (12) peut s'appuyer pendant l'entraînement d'au moins un pied (52), définissant ainsi un plan de jambe (78) avec une jambe (30) en l'occurrence en extension de l'utilisateur (12), un premier angle (62) étant formé entre le plan horizontal (16) et le plan dorsal (60) et un deuxième angle (80) étant formé entre le plan horizontal (16) et le plan de jambe (78) et le sommet du premier et du deuxième angle (62 ; 80) étant l'articulation de hanche (42) de l'utilisateur (12), **caractérisé en ce que** le premier angle (62) est compris entre 0° et 20° et le deuxième angle (80) est compris entre 60° et 80°.

2. Ergomètre selon la revendication 1, **caractérisé en ce que** le premier angle (62) est compris entre 5° et 20°.

3. Ergomètre selon la revendication 1 ou 2, **caractérisé en ce que** le premier angle (62) est compris entre 5° et 10°.

4. Ergomètre selon l'une quelconque des revendications 1 à 3, **caractérisé en ce qu'**un troisième angle (82) est formé entre le plan dorsal (60) et le plan de jambe (78), le troisième angle (82) étant compris entre 100° et 120°.

5. Ergomètre selon l'une quelconque des revendications 1 à 4, **caractérisé en ce que** le dispositif d'entraînement (22) est réalisé sous la forme d'une manivelle de pied (64).

6. Ergomètre selon l'une quelconque des revendications 1 à 4, **caractérisé en ce que** le dispositif d'entraînement (22) est réalisé sous la forme d'un simulateur d'escalier (74).

7. Ergomètre selon l'une quelconque des revendications 1 à 6, **caractérisé en ce qu'**un dispositif de freinage (24) est prévu, celui-ci se trouvant à hauteur du plan dorsal (60).
